# EUROPÄISCHE PATENTSCHRIFT

(11) **EP 0 025 468 B1**
(45) Veröffentlichungstag und Bekanntmachung des Hinweises auf die Patenterteilung: **15.06.1983**
(21) Anmeldenummer: 79810093.9
(22) Anmeldetag: 13.09.1979
(51) Int. Cl.: E04B 1/58, F16B 7/00

(54) **Rohr-Knotenblech-Verbindung (RKV)**
Joint between pipe and tie plate
Assemblage entre tuyau et gousset d'assemblage

(43) Veröffentlichungstag der Anmeldung: 25.03.1981
(73) Patentinhaber: Förster, Fritz, D-8200 Rosenheim (DE)
(72) Erfinder: Förster, Fritz, D-8200 Rosenheim (DE)
(74) Vertreter: Rost, Jürgen (DE)

## Beschreibung

Die Rohr-Knotenblech-Verbindung (RKV) dient als Kupplungselement für Stahl (und Aluminiumkonstruktionen) zwischen Hohlprofilen vor allem mit rundem, aber auch quadratischem oder rechteckigem Querschnitt und einem Knotenblech.

Im allgemeinen werden derartige Anschlüsse
- Stab an Stab geschweißt:
   Sie sind vornehmlich Werkstattfertigungen, wobei eine ganze Konstruktionseinheit, bestehend aus mehreren Stäben, in der Werkstatt hergestellt wird. Baustellenschweißungen werden fast nur bei großen Rohren durchgeführt.
   Die Stabverbindungen sind nur durch Zerstörung zu lösen.
- Stab mit Stab verschraubt:
   Hauptsächlich im Mastbau anzutreffen und dort zulässig. Die Gurtprofile sind durchlaufend ausgebildet, die Füllstäbe erhalten Beanspruchungen, die mit einer einschnittigen Schraube aufzunehmen sind.
- Stab mit Stab mit Einschaltung eines Knotenblechs verschraubt:
   Es werden einfache oder doppelte Anschlußlaschen in die Rohre, die normalerweise geschlitzt werden müssen, eingeschweißt. Die einfache Lasche, die nur einschnittig auf die Schraube wirkt, erzeugt zusätzlich auf den Stab ein Moment aus Exzentrizität. Die Knotenbleche werden relativ groß und bilden einen großen Anteil am Konstruktionsgewicht (15-30%). Wenn normale Stahlbauschrauben verwendet werden, so stellt sich ein Schlupf wegen der Durchmesserdifferenz zwischen Schraubenloch und Schraube ein. Richtarbeiten sind teuer und kostenmäßig vorher schwer zu erfassen.
- Spezielle Stab-Knoten-Verbindungen:
   Diese finden vornehmlich für Raumstrukturen Verwendung und werden firmenorientiert angewandt, das heißt, der Systemeigentümer führt auch die Herstellung der Konstruktion aus. Hierbei handelt es sich um Systemlösungen des Knotens mit dem Anschluß der Stäbe an diesen, das heißt, die Stabanschlüsse können nur für den speziellen Knoten verwendet werden.

Die hier vorgestellte Rohr-Knotenblech-Verbindung gemäß den Patentansprüchen bietet einen breiten Raum der Anwendung und einige Merkmale, die zur Verbesserung einer Fachwerkkonstruktion in mancher Hinsicht führt.

Die Rohr-Knotenblech-Verbindung ist als ein Handelsprodukt anzusehen und wird in Serie hergestellt. Bei Beachtung bestimmter Herstellungsgrundsätze ist die Anwendung für den Fachmann denkbar einfach. Die Rohr-Knotenblech-Verbindung ist für drei Ausführungsarten bestimmt:
- Die feste Rohr-Knotenblech-Verbindung; sie wird in vorgegebene Systemlängen einbezogen (RKVF).
- Die längsverschieblich wirkende Rohr-Knotenblech-Verbindung, bei der die Systemlänge nachträglich korrigiert werden kann (±20 mm und mehr). Speziell geeignet für einige Gurtstäbe innerhalb einer Konstruktion, um Überhöhungen zu erzielen, die genau eingestellt werden können (RKVL).
- Die drehbare Rohr-Knotenblech-Verbindung als Gegenstück zur längsverschieblich wirkenden Rohr-Knotenblech-Verbindung, aber auch für Zwecke, wo die Knotenbleche nicht in einer Ebene liegen und ein leichtes Anpassen wünschenswert ist (RKVD).

Alle Rohr-Knotenblech-Verbindungen haben eine optimale Kräfteführung und sind für Momente 2. Ordnung unempfindlich. Durch die sehr kleinen Knotenpunkte werden eindeutige statische Verhältnisse geschaffen.

Alle Rohr-Knotenblech-Verbindungen nach den Abbildungen 1 bis 3 sind wegen des Doppelkeils an der Keillasche (2) und der entsprechenden Nut in der Keilbacke (3) und (7) schlupffrei und demzufolge einer Paßschrauben- bzw. einer geschweißten Konstruktion gleichzusetzen. Die Sicherung der Keillasche (2) übernimmt eine endseitig aufgeschobene Hülse (4), die durch eine Feder (5) fixiert wird.

Alle Rohr-Knotenblech-Verbindungen sind sehr leicht zu montieren, vor allem bewirkt das Einstecksystem eine große Reduktion der Montagezeit (ca. 30-50%) und damit eine Gesamtkostenreduktion.

Alle Stäbe mit Rohr-Knotenblech-Verbindungen sind auswechselbar bzw. leicht demontierbar.

Gegenüber normalen Anschlüssen können die Stäbe mit Rohr-Knotenblech-Verbindungen wegen der verbleibenden sehr kleinen Knotenbleche fast bis zum Anschlußstab herangeführt werden, was zu ästhetisch befriedigenden Lösungen führt.

Für Raumkonstruktionen werden spezielle Knoten, die aus einem Gußteil bestehen, eingesetzt. Sonderknoten mit Anschlüssen für verschiedene Stabdurchmesser werden geschweißt.

Vor allem bietet die Rohr-Knotenblech-Verbindung in Abhängigkeit der Materialwahl für die Keilbacken die volle Ausnutzung der Tragkapazität der Hohlprofile.

Die Keilbacken (3) und (7) werden in Stahlguß, die Keillaschen (2) ebenfalls in Stahlguß oder gesenkgeschmiedet hergestellt; die Halsringe (6) und (9) sind Drehteile und die Futterscheiben (8) sind Stanzteile.

Der Zusammenbau der Rohr-Knotenblech-Verbindung mit dem Hohlprofil (1) in der Werkstatt wird halb- bzw. vollautomatisch vollzogen. Die Herstellung der HV-Schweißnaht zwischen Keilbacke (3) und (7) (Halsring (6) und (9)) und Hohlprofil (1) erfolgt auf einem Rundrohrschweißautomaten, wobei eine Schweißvorrichtung die Lage der Keilbacke (Halsring) justiert und die Stablänge kontrolliert. Somit wird eine Qualitätssicherung mit konstanten Güterresultaten erreicht. Die Schweißung der Keillaschen (2) erfolgt mittels Handschwei- ßung mit Hilfe von entsprechenden Schweißlehren.

Die Korrosionsschutzbehandlung ist mit allen marktgängigen Verfahren sichergestellt, das heißt, Feuerverzinken, Pulversinterung, Tauchen etc. Beim Feuerverzinken erhalten die festen Rohr-Knotenblech-Verbindungen, Abb. 1, zusätzlich Entlüftungs-, Zinkeinlauf- und Zinkablauflöcher. Bei der längsverschieblich wirkenden Rohr-Knotenblech-Verbindung, Abb. 2, und drehbaren Rohr-Knotenblech-Verbindung, Abb. 3, wird die Keilbacke (3) und (7) anschließend eingesetzt. Bei der drehbaren Rohr-Knotenblech-Verbindung, Abb. 3, wird die Mutter (10), in der eine Spannhülse (11) einbringbar ist, mittels Dorn bei der Feuerverzinkung gehalten.

Die Anwendungsmöglichkeiten sind durch den Einsatz von Hohlprofilen gegeben, wie zum Beispiel Fachwerkkonstruktion und Raumstrukturen allerArt.

## Patentansprüche

1. Rohr-Knotenblech-Verbindung als schlupffreies und wieder lösbares Kupplungselement zwischen Rund-, Quadrat- oder Rechteck-Hohlprofil und Knotenblech, dadurch gekennzeichnet, daß an das Stirnende des Hohlprofils (1) mittels HV-Naht eine Keilbacke (3) angeschweißt ist, die eine keilförmige Nut aufweist, in die eine Keillasche (2), die mittels Stumpfnaht an ein Knotenblech angeschweißt ist, eingeschoben ist, wobei auf das Ende der Keilbacke eine Hülse (4) aufgeschoben ist, die durch eine Feder (5) fixiert wird und die Lage der Keillasche (2) sichert.

2. Rohr-Knotenblech-Verbindung nach Anspruch 1, dadurch gekennzeichnet, daß die Systemlänge einstellbar ist, wobei der vordere Teil der Keilbacke (7) einen Gewindezapfen aufweist, der einem in Halsring (6) der Keilbacke (7) durch Drehen des Hohlprofils (1) längsverschieblich wird und wobei der dabei entstehende Spalt zwischen dem Halsring (6) und dem vorderen Teil der Keilbacke (7) mittels Futterringen (8) ausgefüllt ist, die mittels des Hohlprofils (1) verspannt werden.

3. Rohr-Knotenblech-Verbindung nach Anspruch 1, dadurch gekennzeichnet, daß sie drehbar ist, wobei ein Gewindezapfen an einem vorderen Teil der Keilbacke (7) durch einen Halsring (9) oder Keilbacke (7) durchgesteckt und mittels einer Mutter (10) gehalten wird, die durch eine Spannhülse (11) gegen Lageveränderung beim Drehen des Hohlprofils (1) gesichert ist.

4. Rohr-Knotenblech-Verbindung nach Anspruch 2, dadurch gekennzeichnet, daß die Futterringe (8) aus zwei gegengleichen Halbringen bestehen und mittels Federn miteinander gekoppelt werden und durch Drehen des Hohlprofils (1) zwischen Keilbacke (7) und Halsring (6) vorgespannt werden.

## Claims

1. Tube/gusset plate connection as a disconnectable coupling element free from slip between a circular, square or rectangular hollow section and a gusset plate, characterized in that a jaw (3) is welded to the front end of said hollow section (1) by means of a singlebevel groove weld, said jaw being provided with a wedge-shaped groove into which a wedge-shaped fishplate (2) welded to a gusset plate by means of a butt weld is slipped, a sleeve (4) being slipped into the end of said jaw and fixed by a spring (5), thus securing the position of said fishplate.

2. Tube/gusset plate connection according to Claim 1, characterized in that the system length is adjustable, the front portion of said jaw (7) being provided with a threaded pivot acting in a length-adjustable manner in a collar (6) of said jaw (7) when said hollow section is turned, and the gap forming between said collar (6) and the front portion of said jaw (7) being filled with adapter rings (8) locked by means of said hollow section (1).

3. Tube/gusset plate connection according to Claim 1, characterized in that it is pivoted, a threaded pivot on a front portion of said jaw (7) being inserted through a collar (9) of said jaw (7) and held by a nut (10) which is secured by an adapter sleeve (11) against any change of position when said hollow section (1) is turned.

4. Tube/gusset connection according to Claim 2, characterized in that adapter rings (8) consist of two mating half-rings and are coupled to each other by means of springs and are prestressed by turning said hollow section (1) between said jaw (7) and said collar (6).

## Revendications

1. L'assemblage tubulaire à gousset est un élément d'accouplement démontable et sans glissement. Il se situe entre un profilé creux rond, carré ou rectangulaire et un gousset. Il est caractérisé par le fait qu'une mâchoire à cannelure (3) est soudée, par une soudure en HV, sur le côté frontal du profilé creux (1). Cette mâchoire est pourvue d'une cannelure dans laquelle est glissé l'éclisse à clavette (2) soudée par soudure bout à bout sur un gousset. Une douille (4) est placée sur l'extrémité de la mâchoire à cannelure et est fixée par un ressort (5) bloquant la position de l'éclisse à clavette (2).

2. L'assemblage tubulaire à gousset correspondant aux exigences 1 est caractérisé par la possibilité d'ajuster la longueur théorique, la partie frontale de la mâchoire (7) étant pourvue d'une goupille filetée qui, par rotation du profilé creux (1), a un effet de déplacement longitudinal sur une bague à cottet (6). La fente ainsi créée entre la baque à collet (6) et la partie frontale de la mâchoire (7) est comblée par des bagues à fourreau (8) serrées par le profilé creux (1

3. L'assemblage tubulaire à gousset correspondant aux exigences 1 est caractérisé par la possibilité de rotation. On fait alors passer une goupille filetée, sur une partie frontale de la mâchoire (7), à travers une bague à collet (9) de la mâchoire (7). Cette goupille est tenue par un écrou (10) bloqué par une douille de serrage (11) contre tout changement de position lors de la rotation du profilé creux (1).

4. L'assemblage tubulaire à gousset correspondant aux exigences 2 est caractérisé par le fait que les bagues à fourreau (8) comprennent deux semi-bagues s'adaptant l'une à l'autre, qu'elles sont reliées par des ressorts et préserrées par rotation du profilé creux (1) entre la mâchoire (7) et la bague à collet (6).
